# EUROPÄISCHE PATENTSCHRIFT

(11) **EP 0 237 008 B1**
(45) Veröffentlichungstag und Bekanntmachung des Hinweises auf die Patenterteilung: **27.12.1989**
(21) Anmeldenummer: 87103349.4
(22) Anmeldetag: 09.03.1987
(51) Int. Cl.: B22D 11/06

(54) **Vorrichtung zum kontinuierlichen Giessen schnell erstarrenden Materials**
Device for the continuous casting of quickly solidifying materials
Dispositif pour la coulée continue d'un matériau se solidifiant rapidement

(30) Priorität: 14.03.1986 CH 1052/86
(43) Veröffentlichungstag der Anmeldung: 16.09.1987
(73) Patentinhaber: Sulzer-Escher Wyss AG, CH-8023 Zürich (CH)
(72) Erfinder: Christ, Alfred, CH-8032 Zürich (CH); Lehmann, Rolf, CH-8964 Rudolfstetten (CH); Schlaepfer, Hans-Walter, CH-8545 Rickenbach (CH)
(74) Vertreter: Paschedag, Hansjoachim

(56) Entgegenhaltungen:
- EP-A- 0 008 901
- EP-A- 0 041 277
- FR-A- 2 307 599
- FR-A- 2 347 999
- US-A- 3 712 366

## Beschreibung

Die Erfindung betrifft eine Vorrichtung zum kontinuierlichen Giessen schnell erstarrenden Materials, wobei das flüssige, heisse Material durch eine schlitzartige Düse auf eine nahe an der Düse vorbeibewegte, gekühlte Wand aus gut wärmeleitendem Material fliesst, auf dieser Wand erstarrt, und nach einer bestimmten Strecke von der Wand abgelöst wird, wobei die Wand in bestimmtem Grade elastisch nachgiebig ausgebildet ist.

Solche Vorrichtungen sind beispielsweise aus der EP-A 0 041 277 bekannt. Andererseits sind z.B. aus der "Zeitschrift für Metallkunde" Band 64 (1973), Seiten 835-843 Verfahren zur Herstellung von Folien aus Metallen oder Legierungen, gegebenenfalls mit Zusätzen feiner, nicht-metallischer Partikel, mit extrem feinkörniger oder amorpher, glasartiger Struktur bekannt, welche mit konventionellen Giessverfahren fahren nicht erreichbar ist. Um diese Struktur und die damit verbundenen neuen Materialeigenschaften zu erreichen, ist es erforderlich, dass die Schmelze auf der bewegten kalten Wand äusserst schnell, d.h. mit einer extrem grossen Abkühlungsgeschwindigkeit von wenigstens 104, vorzugsweise in der Grössenordnung von 106_{°}C/sec erstarrt, bevor die erstarrte Folie mit einer geeigneten Vorrichtung oder durch Zentrifugalkraft von der gekühlten Fläche abgelöst und zur weiteren Verwendung weggeleitet wird.

Wegen des hohen Wärmeeinfalles auf die bewegte Wand eigneten sich die ersten bekannt gewordenen Schmelzspinn-Vorrichtungen nur zum diskontinuierlichen Betrieb, bei dem die Wärmekapazität der Wand genügt, um die Wärmemenge einer erzeugten Charge aufzunehmen. Damit die anfallende Wärme gut von der Wand aufgenommen werden kann, wurde diese aus gut wärmeleitendem Material, vorzugsweise aus Kupfer oder einer Legierung, z.B. Beryllium/Kupfer hergestellt.

Um einen kontinuierlichen Betrieb aufrecht zu erhalten, wäre es dagegen notwendig, die bewegte Wand möglichst gut zu kühlen. Bei einer Kühlung mittels auf die Wandoberfläche aufgeblasenen Gasströmen lässt sich jedoch nur eine geringe Wärmemenge abtransportieren. Eine Kühlung mittels Wasser oder anderen Flüssigkeiten auf der Wandoberfläche, auf welcher die Schmelze erstarrt, führt jedoch leicht zu Verunreinigungen der Oberfläche, welche den Giessvorgang behindert oder gar verunmöglicht. Ausserdem war hierbei eine Einstellbarkeit oder Variationsmöglichkeit der Kühlung über die Breite der bewegten Wand weder möglich, noch als wünschenswert erkannt worden.

Ein weiteres Problem, das sich beim Herstellen, insbesondere von breiten Folien ergibt, ist die Dickenkonstanz der hergestellten Folien. Schon bei schmäleren Folien neigen erfahrungsgemäss die Ränder dazu, sich zu verdicken. Bei vorbekannten Vorrichtungen wurde versucht, eine gleichförmige Dicke durch Einhaltung bestimmter Spaltdimensionen und Abstände des Spaltes von der bewegten Wand zu erreichen. Eine Korrekturmöglichkeit von Foliendickenabweichungen und die Einhaltung vorgeschriebener Sollwerte in einem kontinuierlich arbeitenden Prozess war damit jedoch nicht zu erreichen.

Bei dem aus der EP-A 0 041 277 bekannten Giessverfahren wird geschmolzenes Metall gegen die Fläche eines umlaufenden Giessbandes gegossen, das von zwei parallelen, rotierenden Scheiben getragen wird, zwischen denen eine schlitzartige Düse angeordnet ist, wobei das Giessband erst in bestimmter Entfernung nach der Zugabestelle von aussen mittels Kühlwasserdüsen abgekühlt wird. Hierbei ist die Abkühlungsgeschwindigkeit nicht zur Erzeugung einer amorphen Struktur ausreichend. Eine Dickenregulierung ist überhaupt nicht vorgesehen.

In US-A 3 712 366 ist schliesslich ein Metallgiessverfahren beschrieben, bei dem die Schmelze aus der Aussenfläche eines Zylinders erstarrt, der durch gleichmässig auf die gesamte Innenseite mittels Zentrifugalkraft geschleuderten Wassers gekühlt wird. Die damit erzielbare Abkühlungsgeschwindigkeit ist hierbei ebenfalls ungenügend für Bildung amorpher Metallstrukturen. Auch hier ist keine Dickenregelung offenbart.

Bei dem in FR-A 2 347 999 beschriebenen Stranggiessverfahren wird die Metallschmelze zwischen jeweils zwei Führungsplatten geleitet, die von aussen mit Kühlstützelementen gekühlt werden. Auch bei diesem Verfahren ist die Erstarrungsgeschwindigkeit nicht ausreichend.

Die Erfindung setzt sich die Aufgabe, die vorstehend genannten Nachteile des Standes der Technik zu beseitigen und insbesondere eine Vorrichtung zum kontinuierlichen Giessen schnell erstarrenden Materials auf einer bewegten Wand bei kontinuierlichem Betrieb derart weiterzubilden, dass die Kühlung intensiver und ausreichend gross zum Giessen amorpher Metallfolien ist und die Foliengeschwindigkeit vergrössert werden kann, dass die Kühlung über die Breite der Materialbahn einstellbar ist und gleichzeitig Foliendickenabweichungen von einem Sollwert ausgeglichen werden können.

Erfindungsgemäss wird diese Aufgabe dadurch gelöst, dass die Wand direkt gegenüber der Düse auf der von der Düse abgewandten Seite mittels wenigstens eines in einer Stützrichtung senkrecht zur Wand beweglichen Kühlstützelementes gekühlt ist, welches mit wenigstens einer mit einem die Wand kühlenden Druckmittel versorgten Lagerfläche versehen und auf einer feststehenden Traverse abgestützt ist.

Die Kühlstützelement-Anordnung direkt auf der Gegenseite der Wand am gleichen Ort, wo die Schmelze aufgebracht wird, bewirkt dabei eine besonders intensive Kühlung und eine extrem grosse Abkühlungsgeschwindigkeit.

Mit Vorteil sind die Kühlstützelemente auf der Traverse mittels eines mit kühlendem Druckmittel versorgten Druckraumes abgestützt und weisen auf ihrer Lagerfläche Drucktaschen auf, die mit dem Druckraum über Bohrungen in Verbindung stehen, wodurch Kühlmittel direkt auf die Stelle konzentriert wird, wo die Schmelze aufgebracht wird.

Vorteilhaft ist es, quer zur Bewegungsrichtung der Wand auf deren von der Düse abgewandten Seite mehrere Kühlstützelemente nebeneinander anzuordnen, welche einzeln in Stützrichtung senkrecht zur Wand beweglich sind. Diese nebeneinander liegenden Kühlstützelemente können getrennt voneinander mit kühlendem Druckmittel steuerbaren Druckes versorgt sein, oder über eine gemeinsame Druckleitung und je ein zu jedem Element gehöriges steuerbares Drosselventil. Bei elastisch nachgiebig ausgebildeter Wand wird dadurch nicht nur die Kühlwirkung an den einzelnen Kühlstützelementen variierbar, sondern zufolge der leichten Deformation der Wand auch der Abstand zur Düse und damit auch die ausströmende Masse und die örtliche Foliendicke, oder das Dickenprofil der Folie.

Konstruktiv besonders vorteilhaft ist eine bevorzugte Ausführung, bei der die elastisch nachgiebige Wand als relativ dünnwandige Zylinderschale ausgebildet ist, welche auf beiden Seiten durch Endscheiben gehalten und auf der feststehenden Traverse drehbar gelagert ist. Dazu sind ausserdem Dichtungen vorgesehen, die das Innere der Zylinderschale vom Lager und das Lager von der Aussenwelt abdichten, sowie ein geeigneter Antrieb der Zylinderschale. Da die Endscheiben eine gewissen örtliche Versteifung der Zylinderschale bewirken, ist die ausnutzbare Arbeitsbreite, d.h. die Folienbreite etwas geringer als die gesamte Walzenbreite.

Um eine besonders intensive Kühlung zu erreichen, ist es vorteilhaft im Inneren der Zylinderschale mehrere in Achsenrichtung ausgerichtete Reihen von Kühlstützelementen vorzusehen. Eine bestmögliche Kühlung wird erreicht, wenn die Reihen von Kühlstützelementen über den gesamten Innenumfang der Zylinderschale verteilt vorgesehen sind.

Die Anordnung mehrerer Kühlstützelemente quer zur Materialbahnbewegung nebeneinander mit getrennter Ansteuerung erlaubt eine Regelung der Kühlung und des Abstandes von der Düse mittels Steuerung des Kühlmitteldruckes in den einzelnen Elementen durch geeignete Dickensensoren, die das Foliendickenprofil am Folienablauf kontinuierlich erfassen und über eine geeignete Regeleinrichtung oder einen Rechner entsprechende Stellsignale für den Kühlmitteldruck liefern. Zusätzlich können quer zur Bahn Temperaturfühler vorgesehen sein, welche eine andere Reihe von Kühlstützelementen ansteuert, so dass ein gewünschtes Temperaturprofil entsteht.

Die Erfindung wird anhand der in den Figuren dargestellten Ausführungsbeispielen näher erläutert. Es zeigen:
Figur 1 eine Vorrichtung in Perspektive,
Figur 2 einen Querschnitt durch eine andere Vorrichtung, und
Figur 3 einen Längsschnitt durch die Vorrichtung nachFigur 2.

Bei der in Figur 1 wiedergegebenen Vorrichtung wird geschmolzenes Metall einem Behälter 1 zugeführt, in welchem es mittels einer Hochfrequenz-Induktionsspule 2 etwa 100_{°} über die Schmelztemperatur des Metalles erhitzt wird. Das heisse, flüssige Metall strömt, gegebenenfalls unter einem gewissen Druck, durch eine schlitzförmige Düse 3 auf eine quer zur Schlitzrichtung schnell bewegte, gekühlte Wand 4. Auf der Oberseite dieser Wand 4 wird die Metallschmelze abgeschreckt und erstarrt zu einem dünnen Band 5, welches nach einer bestimmten Abkühlungsstrecke von der Wand 4 abgenommen wird. Um eine amorphe oder extrem feinkörnige Metallfolie 5 zu erzeugen, ist die Düse 3 in bekannter Weise auszubilden, z.B. mit einer Schlitzbreite von einigen Zehntelmillimetern und in einem Abstand von einigen Zehntelmillimetern von der Wand 4 anzuordnen. Bei einer Bewegungsgeschwindigkeit der Wand im Bereich von 2 - 50 m/sec, beispielsweise von 10 - 20 m/sec lassen sich damit Folien mit einer Dicke im Bereich von etwa 20 - 50 Mikrometer in einer Breite vom Dezimeter bis hin zum Meterbereich erzeugen.

Im dargestellten Ausführungsbeispiel ist die Wand 4 als endloses, über zwei Walzen 61 und 6² geführtes Band ausgeführt. Dieses Band 4 ist aus einem Material und mit einer solchen Wandstärke ausgeführt, dass es beim Umlauf im elastischen Bereich verformt wird. Ausserdem ist es so gewählt, dass es eine möglichst gute Wärmeleitfähigkeit besitzt. Bei der Verarbeitung beispielsweise von Aluminium oder Legierungen mit einem Schmelzpunkt im Bereich von 1100_{°}C hat sich insbesondere Kupfer oder eine Kupfer-Beryllium-Legierung als geeignetes Material für das Band 4 erwiesen. Bei der Verarbeitung von Materialien mit höheren Schmelzpunkten ist für das Material des Bandes 4 ein geeignetes, anderes Material auszuwählen.

Für die Erzeugung einer amorphen Struktur in der Metallphase oder auch nur einer extrem feinkristallinen Struktur ist die Abschreckungs- oder Abkühlungsgeschwindigkeit der Schmelze entscheidend. Eine amorphe Struktur lässt sich in der Regel nur erzielen, wenn diese Abkühlungsgeschwindigkeit zumindest 10⁶_{°}C/sec beträgt. Um diese extrem hohe Abkühlungsgeschwindigkeit zu erreichen, ist direkt gegenüber der Düse auf der der Düse 3 abgewandten Seite des Bandes 4 ein hydrostatisches Kühlstützelement 7¹ vorgesehen, und zur Verbesserung der Kühlwirkung in Laufrichtung des Bandes 4 hinter diesem ein weiteres Kühlstützelement 72. Diese Kühlstützelemente 7¹ und 7² sind auf Druckräumen 8¹ und 8², welche über Leitungen 91 und 9² mit einem Kühlmittel unter Druck, z.B. Wasser, gegebenenfalls mit geeigneten Zusätzen, versorgt werden, in einer quer durch das Band 4 hindurchragenden Traverse 10 abgestützt. Auf ihrer der Unterseite des Bandes 4 zugewandten Seite sind die Kühlstützelemente 7¹ und 7² mit hydrostatischen Lagerflächen versehen, welche mit Bohrungen mit den Druckräumen 8¹ und 8² verbunden sind und über diese kühlendes Druckmittel auf die Unterseite des Bandes 4 leiten. Zweckmässig ist es dabei, das austretende Kühlmittel durch geeignete Vorkehrungen von der Band-Oberseite fernzuhalten.

Da das Kühlmittel auf das Band 4 aus gut wärmeleitendem Material unmittelbar an der Stelle einwirkt, an welcher die heisse Metallschmelze auf das Band 4 aufgebracht wird und die Kühlwirkung in Laufrichtung des Bandes 4 laufend fortgesetzt wird, ist mit der beschriebenen Vorrichtung ein kontinuierlicher Schmelzspinnprozess mit deutlich vergrösserter Abkühlungsgeschwindigkeit mit einem Wert über 106_{°}C/sec möglich geworden . Mit dieser Vorrichtung liessen sich eine Reihe von Legierungen der Elemente Eisen, Nickel, Kobalt, Aluminium, Molybdän, Chrom, Vanadium, Bor, Phosphor, Silicium und anderen zu ca. 20 - 50 Mikrometer dicken Folien mit völlig amorpher Struktur und ungewöhnlichen Eigenschaften herstellen, und zwar in einem kontinuierlichen Verfahren. Die Foliendicke lässt sich dabei durch den Kühlmitteldruck und den dadurch variierbaren Abstand des Bandes 4 von der Düse 3 steuern.

Die Figuren 2 und 3 zeigen eine besonders vorteilhafte, bevorzugte Ausführungsform einer Schmelzspinnvorrichtung, bei der die an der schlitzartigen Düse 13 des die Metallschmelze enthaltenden Behälters 11 schnell vorbeibewegte Wand als schnell rotierendes Zylinderrohr 14 ausgebildet ist. Der Durchmesser des Zylinderrohres 14 kann in der Grössenordnung von einigen Dezimetern gewählt sein und dessen Rotationsgeschwindigkeit in der Grössenordnung bis etwa 50 Umdrehungen pro Sekunde, so dass sich eine Bewegungsgeschwindigkeit bis etwa 30 m/sec ergibt. Als Material der Zylinderschale 14 ist wiederum ein besonders gut wärmeleitendes Metall gewählt, beispielsweise Kupfer oder eine Kupferlegierung und deren Dicke liegt beispielsweise im Bereich von einigen Millimetern, so dass eine gewisse elastische Verformbarkeit gegeben ist.

Im Inneren der Zylinderschale 14 ist eine feststehende Traverse 20 vorgesehen, auf welcher in Rotationsrichtung mehrere Reihen von Kühlstützelementen 171 - 178 auf entsprechenden Druckräumen 18 abgestützt sind. Auf der der Innenseite der Zylinderschale 14 zugewandten Seite sind die Kühlstützelemente, wie am Beispiel des ersten Elementes 17¹ gezeigt, mit hydrostatischen Lagertaschen 16 versehen, welche mit Drosselbohrungen 12 mit dem Druckraum 18 in Verbindung stehen, welcher wiederum über Kühlmittelleitungen 19 mit einer kühlenden Druckflüssigkeit von der Traverse 20 aus versorgt werden. Ueber diese Kühlmittelleitungen 19, die Druckräume 18, die Drosselbohrungen 12 und die Lagertaschen 16 gelangt die Kühlflüssigkeit auf die Innenseite der Zylinderschale 14 und sorgt für eine beständige Kühlung und Wärmeabfuhr, so dass sich auch hier in einem kontinuierlichen Prozess eine ausserordentlich hohe Abschreckungs-und Abkühlungsgeschwindigkeit der auf die Oberfläche der Zylinderschale 14 aufgebrachten Metallschicht 15 ergibt. Da der gesamte Innenumfang der Zylinderschale 4 mit Kühlstützelementen versehen sein kann, ist hier die Kühlwirkung noch intensiver, so dass sich die gewünschte amorphe Struktur der gebildeten Metallfolie mit noch grösserer Sicherheit erreichen lässt.

In den Kühlmittelzuleitungen 19 sind für die einzelnen Kühlstützelemente 17^{1 -} 178 steuerbare Ventile 211 - 218 vorgesehen, mit welchen die Menge des den einzelnen Kühlstützelementen zugeführten Kühlmittels, bzw. dessen Druck reguliert werden kann.

Wie insbesondere in Figure 3 dargestellt, können die einzelnen Reihen von Kühlstützelementen 17^{1 -} 17⁸ aus mehreren in Achsenrichtung dicht nebeneinander liegenden, einzeln steuerbaren Stützelementen gebildet sein, wie es beispielsweise anhand der oberen Stützelementreihe 1711, 1712, 1713... und der entgegengesetzten Reihe 1751, 1752, 1753... dargestellt ist.

Die Enden der Zylinderschale sind mit Endscheiben 22 versehen, welche das Innere des Zylinders von der Aussenwelt abdichten und auf den Enden der Traverse 20 mittels geeigneter Wälzlager 23 rotierbar gelagert, sowie mit einem nicht dargestellten Antrieb versehen sind. Mittels der Endscheiben 22 wird der Austritt von Kühlflüssigkeit aus dem Inneren der Zylinderschale verhindert, so dass die Kühlflüssigkeit nicht auf die Aussenseite und die gebildete Metallfolie gelangen kann, wo sie zu unerwünschten Reaktionen anlass geben könnte. Das überschüssige Kühlmittel wird stattdessen über geeignete Bohrungen in der Traverse auf sichere Weise abgeleitet. Im übrigen kann der Erstarrungsprozess auf der Aussenseite der Zylinderschale in einer Inertgas-Atmosphäre erfolgen.

Das Vorsehen mehrerer Kühlstützelemente 17¹¹, 1712, 1713... in Achsenrichtung nebeneinander auf der zur schlitzartigen Düse 13 gegenüberliegenden Seite der Zylinderschale 14 erlaubt bei einem besonders günstig weitergebildeten Ausführungsbeispiel zusätzlich eine automatische Regelung der Dicke der erzeugten Metallfolie über die gesamte Breite, was besonders bei der Herstellung breiter Metallfolien wichtig ist.

Wie in Figur 2 dargestellt, sind zu diesem Zweck nach dem Folienablauf, welcher beispielsweise mittels eines Schabers 24 oder einer Luftdüse erfolgen kann, Dickensensoren 25 über die Breite der erzeugten Folie verteilt vorgesehen. Diese Dickensensoren 25 sind mit einer Regeleinrichtung 26 verbunden, welche beispielsweise mit Hilfe eines geeignet programmierten Mikroprozessors die Ventile 211, 213, 215 und 21⁷ mit entsprechenden Stellsignalen ansteuert. Dabei ist die Regeleinrichtung 26 bzw. deren Programm so eingerichtet, dass bei Zunahme der von den Dickensensoren 25 gemessenen Foliendicke die Ventile 21¹ und 215 der entsprechenden Kühlstützelemente 17¹ und 17⁵ an der entsprechenden Stelle der Achse etwas geöffnet werden, so dass eine grössere Menge von Druckmittel zu den beiden Kühlstützelementen 171 und 175 geliefert wird. Gleichzeitig werden die Ventile 213 und 217 der senkrecht dazu angeordneten Kühlstützelemente 17³ und 17⁷ etwas gedrosselt, so dass der Druck des Kühlmittels in diesen Stützelementen etwas abnimmt. Dadurch wird die Zylinderschale 14 ein klein wenig elliptisch verformt, so dass der Spalt zwischen der Zylinderschale 14 und der schlitzartigen Düse 13 an der betreffenden Stelle etwas verkleinert wird und weniger Metallschmelze an diesem Punkt austritt, so dass die Foliendicke automatisch auf den vorgegebenen Sollwert geregelt wird. Dadurch, dass jeweils zwei gegenüber liegende Kühlstützelemente in gleicher Weise beeinflusst werden, entfallen die integralen Biegebeanspruchungen der Zylinderschale, so dass dabei keine Kräfte frei werden, die über die seitlichen Lager geleitet werden müssten. Der konstruktive Aufwand lässt sich dabei dadurch vermindern, dass immer zwei einander gegenüber liegende Kühlstützelemente über ein gemeinsames Ventil angespeist werden.

Da zur Erreichung einer sehr intensiven Kühlung ausser den genannten vier Reihen von Kühlstützelementen weitere Reihen 172, 174, 176 und178 beispielsweise im Bereich der Winkelhalbierenden zum oben beschriebenen Achsenkreuz empfehlenswert sind, können diese zusätzlichen Reihen von Kühlstützelementen dazu herangezogen werden, eine Temperatur-Regulierung zu bewirken, indem ein Temperaturfühlersystem 27 über die Folienbreite das Temperaturprofil erfasst, es einer zweiten Regeleinrichtung 28 zuleitet, die wiederum mit einem geeigneten Mikroprozessor ausgerüstet sein kann, der seinerseits Stellimpulse auf die Drosselventile 212, 214, 216 und 21 der entsprechenden Kühlstützelemente leitet, in dem Sinne dass z.B. zu den Kühlstützelementen an der Stelle einer erhöten Temperatur mehr Kühlflüssigkeit zugeleitet wird und an Stellen mit geringer Temperatur entsprechend weniger. Auch hier kann die konstruktiv vereinfachende Schaltung gewählt werden, diese Kühlstützelemente in jeder Längsebene über ein gemeinsames Ventil anzusteuern. Darüberhinaus können in Umfangsrichtung, in den Lücken zwischen den genannten Kühlstützelementen171 - 178 noch weitere Elemente vorgesehen sein, die mit einem geeigneten Kühlmitteldruck angesteuert werden.

Je nach Art der herzustellenden Folie ist es von Bedeutung, dass das Temperaturprofil der bewegten Wand vor Eintritt in den Bereich der schlitzartigen Düse 13 genügend ausgeglichen ist. An dieser Stelle kann daher ein weiteres Temperaturprofil-Sensorsystem 29 vorgesehen sein, das der zweiten Regeleinrichtung 28 ebenfalls entsprechende Signale zuleitet. Das Programm der Regeleinrichtung 28 wird in diesem Fall zweckmässigerweise so gewählt, dass ein je nach Produkt aus beiden Messinformationen geeignet gewichtetes Signal als Stellsignal dient.

## Patentansprüche

1. Vorrichtung zum kontinuierlichen Giessen schnell erstarrenden Materials zu Folien mit extrem feinkörniger oder amorpher Struktur, wobei das flüssige, heisse Material durch eine schlitzartige Düse (3, 13) auf eine nahe an der Düse vorbei bewegte, gekühlte Wand (4, 14) aus gut wärmeleitendem Material fliesst, auf dieser Wand (4, 14) erstarrt und nach einer bestimmten Strecke von der Wand abgelöst wird, wobei die Wand - (4, 14) in bestimmtem Grade elastisch nachgiebig ausgebildet ist, dadurch gekennzeichnet, dass die Wand (4, 14) direkt gegenüber der Düse (3, 13) auf der von der Düse (3, 13) abgewandten Seite mittels wenigstens eines, in Stützrichtung senkrecht zur Wand (4, 14) beweglichen Kühlstützelementes (71, 72; 171-178) gekühlt ist, welches mit wenigstens einer mit einem die Wand kühlenden Druckmittel versorgten Lagerfläche (16) versehen und auf einer feststehenden Traverse (10, 20) abgestützt ist.

2. Vorrichtung nach Anspruch 1, dadurch gekennzeichnet, dass ausser den auf der der Düse (3, 13) entgegengesetzten Seite der Wand (4, 14) angeordneten Kühlstützelementen (71, 171) in Bewegungsrichtung der Wand (4, 14) neben diesen wenigstens ein weiteres Kühlstützelement (7², 17²⁻17⁹) angeordnet ist.

3. Vorrichtung nach Anspruch 1 oder 2, dadurch gekennzeichnet, dass quer zur Bewegungsrichtung der Wand (4, 14) jeweils mehrere Kühlstützelemente (1711, 1712..., 1751, 1752...) angeordnet sind, welche unabhängig voneinander mit kühlendem Druckmittel versorgt sind.

4. Vorrichtung nach einem der Ansprüche 1 - 3, dadurch gekennzeichnet, dass die Kühlstützelemente (71, 72; 171 - 178) jeweils auf einem mit kühlendem Druckmittel versorgten Druckraum (81, 82; 18) auf der feststehenden Traverse (10, 20) abgestützt sind und auf ihrer Lagerfläche jeweils wenigstens eine Drucktasche (16) aufweisen, welche mit einer Bohrung (12) mit dem Druckraum (18) in Verbindung steht.

5. Vorrichtung nach Anspruch 4, dadurch gekennzeichnet, dass in den Druckmittelzuleitungen (19) für die Druckräume (18) jeweils ein steuerbares Ventil (211 - 21⁸) vorgesehen ist.

6. Vorrichtung nach einem der Ansprüche 1 - 5, dadurch gekennzeichnet, dass Dickensensoren (25) zur Erfassung des örtlichen Wertes der Dicke der erzeugten Folie (5, 15) über deren Breite vorgesehen sind, sowie eine von den Dickensensoren (25) angesteuerte Regeleinrichtung (26), welche eingerichtet ist, den Druck des kühlenden Druckmittels für die Kühlstützelemente (7¹, 17¹), welche auf der dem Schlitz (3, 13) gegenüber liegenden Seite der Wand (4, 14) angeordnet sind, zu regeln und damit eine Deformation der elastisch nachgiebigen Wand (4, 14) und somit eine Aenderung der Menge des aus der Düse (3, 13) ausfliessenden Materialstromes zu veranlassen.

7. Vorrichtung nach Anspruch 6, dadurch gekennzeichnet, dass Temperatursensoren (27) zur Erfassung des Temperaturprofiles über die Breite der erzeugten Bahn vorgesehen sind, sowie eine weitere Regeleinrichtung (28), welche die Zufuhr kühlenden Druckmittels zu anderen Kühlstützelementen (172, 174, 176, 178) regelt.

8. Vorrichtung nach Anspruch 7, dadurch gekennzeichnet, dass ein weiteres Temperaturprofil-Sensorsystem (29) vorgesehen ist, welches das Temperaturprofil der bewegten Wand (4, 14) über deren Breite vor dem Bereich der Düse (3, 13) erfasst und Signale an die weitere Steuereinrichtung (28) abgibt, welche aus den Signalen beider Temperatursensorsysteme ein gewichtetes Signal für die Zufuhr kühlenden Druckmittels bildet.

9. Vorrichtung nach einem der Ansprüche 1 - 8, dadurch gekennzeichnet, dass die Wand (14) als dünnwandige Zylinderschale ausgebildet ist, welche in ihrem Inneren mehrere über den Umfang verteilte Reihen von gegen eine zentrale Traverse (20) abgestützten Kühlstützelementen (171- 178) aufweist.

10. Vorrichtung nach Anspruch 9, dadurch gekennzeichnet, dass die Zylinderschale (14) auf beiden Seiten durch Endscheiben (22) gegen die Aussenatmosphäre abgedichtet ist, wobei die Endscheiben (22) mittels Lagern (23) auf der Traverse (20) drehbar gelagert sind.

11. Vorrichtung nach Anspruch 8 und 9, dadurch gekennzeichnet, dass die Dickensensoren (25) den Druck des kühlenden Druckmittels in entgegengesetzt angeordneten Reihen von Kühlstützelementen (171, ₁₇5; 173, 177) in gleicher Weise steuern, den Druck in um einen rechten Winkel verdrehten Kühlstützelementen jedoch in entgegengesetztem Sinn, so dass die Zylinderschale (14) elliptisch verformt wird.

12. Vorrichtung nach Anspruch 7 und 11, dadurch gekennzeichnet, dass die von den Temperaturprofil-Sensoren (27) angesteuerten Kühlstützelemente (172, 174, 176, 178) im Bereich der Winkelhalbierenden des von den von den Dickensensoren (25) angesteuerten Kühlstützelementen (171, 173, 175, 177) gebildeten Achsenkreuzes angeordnet sind.

## Revendications

1. Dispositif pour la coulée continue d'un matériau à solidification rapide sous la forme de films ayant une structure à grain extrêmement fin ou amorphe, dans lequel le matériau liquide à haute température s'écoule par une busette (3, 13) en forme de fente sur une paroi refroidie (4, 14) en matière bonne conductrice de la chaleur, mise en mouvement près de la busette, se solidifie sur cette paroi (4, 14) et est séparé de celle-ci après un trajet déterminé, la paroi (4, 14) étant conformée avec un certain degré de flexibilité élastique, caractérisé en ce que la paroi (4, 14) est refroidie directement à l'opposé de la busette (3, 13) sur sa face opposée à la busette (3, 13) au moyen d'au moins un élément de refroidissement et d'appui (7¹, 72; 171-178) mobile dans un sens d'appui perpendiculaire à la paroi (4, 14), lequel est muni d'au moins une portée (16) alimentée en un fluide sous pression refroidissant la paroi, et est, soutenu sur une traverse fixe (10, 20).

2. Dispositif selon la revendication 1, caractérisé en ce que, en dehors des éléments de refroidissement et d'appui (71, 171), disposés sur le côté de la paroi (4, 14) opposé à la busette (3, 13), est disposé auprès de ces éléments, dans le sens du mouvement de la paroi (4, 14), au moins un autre élément de refroidissement et d'appui (72, 172 - 178).

3. Dispositif selon la revendication 1 ou 2, caractérisé en ce que plusieurs éléments de refroidissement et d'appui (₁₇₁₁, ₁₇₁2 ... 1751, 1752 ...) sont chaque fois disposés transversalement au sens du mouvement de la paroi (4, 14), et alimentés en agent de refroidissement sous pression, indépendamment l'un de l'autre.

4. Dispositif selon une des revendications 1 à 3, caractérisé en ce que les éléments de refroidissement et d'appui (7¹, 7²; 17^{1 -} 17⁸) sont chaque fois appuyés sur une chambre de pression (81, 82; 18) alimentée en agent de refroidissement sous pression sur la traverse fixe (10, 20) et présentent chaque fois sur leur surface d'appui au moins une poche à pression (16) communiquant par une forure (12) avec la chambre à pression (18).

5. Dispositif selon la revendication 4, caractérisé en ce qu'une vanne réglable (21^{1 -} 21⁸) est prévue chaque fois sur les conduites (19) de fluide sous pression pour les chambres à pression (18).

6. Dispositif selon une des revendications 1 à 5, caractérisé en ce que des capteurs d'épaisseur (25), pour mesurer la valeur locale de l'épaisseur du film (5, 15) produit, sont prévus sur la largeur de ce film, ainsi qu'un système de régulation (26) commandé à partir des capteurs d'épaisseur (25), et agencé de manière à régler la pression du fluide de refroidissement des éléments de refroidissement et d'appui (7¹, 17¹) qui sont disposés sur le côté de la paroi (4, 14) opposé à la fente (3, 13), et à provoquer ainsi une déformation élastique de la paroi (4, 14) flexible, et, de ce fait, une variation du débit de métal liquide s'écoulant hors de la busette (3, 13) .

7. Dispositif selon la revendication 6, caractérisé en ce que des capteurs de température (27) sont prévus pour mesurer le profil de température selon la largeur du film produit, ainsi qu'un autre système de régulation (28) réglant l'apport de fluide refroidisseur sous pression aux autres éléments de refroidissement et d'appui (17², 174, 176, 178).

8. Dispositif selon la revendication 7, caractérisé en ce qu'il est prévu un autre système (29) de capteurs de profil de température, mesurant le profil de température de la paroi (4, 14) en mouvement selon sa largeur en avant de la zone de la busette (3, 13) et fournissant des signaux à l'autre système de régulation (28), lequel forme, à partir des signaux des deux systèmes de capteurs de température, un signal pondéré pour l'apport de fluide refroidisseur sous pression.

9. Dispositif selon une des revendications 1 à 8, caractérisé en ce que la paroi (14) est réalisée sous la forme d'une coque cylindrique à paroi mince présentant intérieurement plusieurs rangées, réparties sur la périphérie, d'éléments de refroidissement et d'appui (17^{1 -} 178) prenant appui contre une traverse centrale (20).

10. Dispositif selon la revendication 9, caractérisé en ce que la coque cylindrique (14) est isolée de l'atmosphère externe, de manière étanche sur ses deux côtés, par des disques d'extrémité (22) montés rotatifs sur la traverse (20) au moyen de paliers (23).

11. Dispositif selon les revendications 8 et 9, caractérisé en ce que les capteurs d'épaisseur (25) commandent la pression du fluide sous pression de refroidissement dans des rangées opposées d'éléments de refroidissement et d'appui (17¹, 175; 173, 177) de la même manière, mais commandent par contre en sens opposé la pression dans des éléments de refroidissement et d'appui décalés à angle droit, de telle sorte que la coque cylindrique (14) subisse une déformation elliptique.

12. Dispositif selon les revendications 7 et 11, caractérisé en ce que les éléments de refroidissement et d'appui (172,174,17⁶,17⁸) commandés par les capteurs (27) de profil de température sont disposés dans la zone des bissectrices du croisement d'axes formé par les éléments de refroidissement et d'appui (171, 173, 175, 177) commandés par les capteurs d'épaisseur (25).

## Claims

1. Device for the continuous casting of rapidly solidifying materials to produce sheets with an extremely fine-grained or amorphous structure, the hot, liquid material flowing through a slot-like nozzle (3, 13) onto a cooled wall (4, 14) which is made of good heat-conductive material and is moved closely past the nozzle, said liquid material solidifying on said wall (4, 14) and being separated from the wall after a given distance, said wall (4, 14) being constructed to be elastically resilient to a certain extent, characterised in that said wall (4, 14) is cooled on the side remote from the nozzle (3, 13) directly opposite said nozzle (3, 13) by means of at least one cooling supporting element (7¹, 7²; 171_178) which is movable in a support direction at right-angles to the wall (4, 14), which element is provided with at least one bearing surface (16) which is supplied with a pressure medium cooling the wall and is supported on a fixed cross-arm (10, 20).

2. Device according to Claim 1, characterised in that apart from the cooling supporting elements (7¹, 17¹) disposed on the side of the wall (4, 14) opposite the nozzle (3, 13) at least one other cooling supporting element (72, 17^{2 -} 17⁸) is disposed in the direction of movement of the wall (4, 14) adjacent to said element.

3. Device according to Claim 1 or 2, characterised in that in each case a plurality of cooling supporting elements (1711, 1712 ..., 1751, 1752 ...) are arranged at right-angles to the direction of movement of the wall (4, 14), which elements are supplied with cooling pressure medium independently of each other.

4. Device according to one of Claims 1 - 3, characterised in that the cooling supporting elements (71, 72; 171 - 178) are each supported on a pressure chamber (81, 8²; 18) supplied with cooling pressure medium on the fixed cross-arm (10, 20) and each have on their bearing surfaces at least one pressure pocket (16) which is connected to the pressure chamber (18) by a bore (12).

5. Device according to Claim 4, characterised in that one controllable valve (211 - 218) in each case is provided in the pressure medium feed lines (19) for the pressure chambers (18).

6. Device according to one of Claims 1 - 5, characterised in that thickness sensors (25) for detecting the local value of the thickness of the sheet (5, 15) produced are provided across the width of said device, and an automatic control apparatus (26) which is controlled by the thickness sensors (25) and which is equipped to control the pressure of the cooling pressure medium for the cooling supporting elements (7¹, 17¹) which are disposed on the side of the wall (4, 14) opposite the slot (3, 13), and thus to cause a deformation of the elastically resilient wall (4, 14) and hence a change in the rate of the flow of material flowing out of the nozzle (3, 13).

7. Device according to Claim 6, characterised in that temperature sensors (27) are provided for detecting the temperature profile across the width of the web produced, and also an additional automatic control apparatus (28) which controls the supply of cooling pressure medium to other cooling supporting elements (17², 174, 176, 178).

8. Device according to Claim 7, characterised in that an additional temperature profile sensor system (29) is provided which detects the temperature profile of the moving wall (4, 14) across the width thereof before the region of the nozzle (3, 13) and emits signals to the additional control device (28), which forms a weighted signal for the supply of cooling pressure medium from the signals of both temperature sensor systems.

9. Device according to one of Claims 1 - 8, characterised in that the wall (14) is constructed as a thin-walled cylindrical shell which has in its interior a plurality of series of cooling supporting elements (171 - 17⁸) distributed across the periphery and supported on a central cross-bar (20).

10. Device according to Claim 9, characterised in that the cylindrical shell (14) is sealed against the external atmosphere at both ends by end discs (22), said end discs (22) being rotatably mounted on the cross-bar (20) by means of bearings (23).

11. Device according to Claims 8 and 9, characterised in that the thickness sensors (25) control the pressure of the cooling pressure medium in opposing series of cooling supporting elements (171, 175; 173, 177) in the same way, but control the pressure in the opposite direction in cooling supporting elements which are rotated by ninety degrees, so that the cylindrical shell (14) is elliptically deformed.

12. Device according to Claims 7 and 11, characterised in that the cooling supporting elements (17², 174, 176, 17⁸) which are controlled by the temperature profile sensors (27) are disposed in the region of the median lines of the intersection of axes formed by the cooling supporting elements (17¹, 17³, 175, 17⁷) which are controlled by the thickness sensors (25).
